# EUROPÄISCHE PATENTSCHRIFT

(11) **EP 1 696 780 B1**
(45) Veröffentlichungstag und Bekanntmachung des Hinweises auf die Patenterteilung: **05.03.2008**
(21) Anmeldenummer: 04797897.8
(22) Anmeldetag: 15.11.2004
(51) Int. Cl.: A47L 15/23, A47L 15/42

(54) **GESCHIRRSPÜLMASCHINE MIT EINER UMWÄLZPUMPE**
DISHWASHER COMPRISING A CIRCULATING PUMP
LAVE-VAISSELLE COMPORTANT UNE POMPE DE RECIRCULATION

(30) Priorität: 25.11.2003 DE 10355343
(43) Veröffentlichungstag der Anmeldung: 06.09.2006
(73) Patentinhaber: Miele & Cie. KG, 33332 Gütersloh (DE)
(72) Erfinder: HAAS, Andreas, 33689 Bielefeld (DE); LAGHUSEMANN, Jens, 32107 Bad Salzuflen (DE)
(86) Internationale Anmeldenummer: PCT/EP2004/012926
(87) Internationale Veröffentlichungsnummer: WO 2005/058123

(56) Entgegenhaltungen:
- EP-A- 0 795 292
- EP-A- 1 040 787
- EP-A- 1 088 509
- DE-A1- 3 816 408
- US-A- 5 598 976

## Beschreibung

Die Erfindung betrifft eine Geschirrspülmaschine mit einer Umwälzpumpe und mit mindestens einem im Spülraum vorgesehenen Sprühsystem mit wenigstens zwei Gruppen von Sprühdüsen an einem drehbar gelagerten Düsenarm, wobei die Gruppen von Sprühdüsen jeweils unabhängig voneinander von durchströmender Flüssigkeit ansteuerbar sind.

Aus dem Stand der Technik sind hinreichend Sprühsysteme für Geschirrspülmaschinen bekannt, die Düsenarme mit voneinander getrennt angeordneten Kanälen aufweisen, wobei die entsprechenden Kanäle mit Düsenaustritten bestückt sind. Die einem Kanal zugeordneten Düsen werden auch als Gruppe von Sprühdüsen bezeichnet. So ist beispielsweise aus der DE 38 16 408 ein Sprühdüsensystem bekannt, welches einen Düsenarm aufweist, an dem unterschiedliche Gruppen von Sprühdüsen angeordnet sind, die jeweils unabhängig voneinander mittels einer frei wählbaren Umsteuervorrichtung mit Spülflüssigkeit versorgt werden können. Auf diese Weise kann die Strahleinwirkung bzw. die Drehrichtung des Düsenarms beeinflusst werden. Die Ansteuerung erfolgt hierbei in frei wählbarer Folge über die Umsteuerungseinrichtung, die entsprechend mit den unterschiedlichen Gruppen über gesonderte Versorgungsleitungen in Verbindung steht. Eine andere Ausführungsform zur Ansteuerung von Gruppen von Sprühdüsen ist aus der DE 69618 563 bekannt, wobei hier die Ansteuerung der einzelnen Gruppen in dem Düsenarm zwar auch über eine frei wählbare Umsteuerungsvorrichtung erfolgt, jedoch nach dem dort geschilderten Verfahren zwei Pumpen zur Speisung vorgehalten werden, die unabhängig voneinander betätigt werden, um den ersten Verteiler bzw. den zweiten Verteiler ebenfalls über gesonderte Leitungen zu speisen.

Bei dieser nach dem Stand der Technik bekannten Ansteuerung von an einem Düsenarm angeordneten Sprühdüsengruppen wird es als nachteilig angesehen, dass die bekannten Ausführungsformen ausschließlich die Ansteuerung der einzelnen Gruppen nur über gesonderte Versorgungsleitungen mit zusätzlichen Pumpen oder frei wählbaren Umsteuerungseinrichtungen ermöglichen.

Dokument EP-A-1 040 787 offenbart eine Geschirrspülmaschine mit einem Sprühsytem mit zwei Gruppen von Sprühdüsen gemäß dem Oberbegriff des Anspruchs 1.

Der Erfindung liegt daher die Aufgabe zugrunde, eine günstige und einfache Umschaltvorrichtung bereit zu stellen, mit der der Strömungsweg zu der einen oder der anderen Gruppe von Sprühdüsen freigeschaltet werden kann.

Die Aufgabe der Erfindung wird durch die Merkmale des Anspruchs 1 gelöst, wobei Weiterbildungen der Erfindung durch die Unteransprüche wiedergegeben werden.

Durch die Anordnung eines im Bereich des Düsenarms vorgesehenen Mittels, welches steuerungsunabhängig jeweils zufällig entweder die eine oder andere Gruppe von Sprühdüsen an einem Düsenarm für die Spülflüssigkeit frei gibt, wird erreicht, dass nach dem Zufallsprinzip folgend Teilbereiche des Sprüharms mit Spülflüssigkeit versorgt werden. Der zur Verfügung stehende Volumenstrom wird somit durch eine geringe Anzahl von Düsen geleitet, was einen Anstieg der Sprühstrahlhöhe an den einzelnen Düsen zur Folge hat. Außerdem wird durch die Aufteilung des Volumenstromes insgesamt weniger Wasser in Umlauf gebracht, wodurch Wasser eingespart wird. Das Mittel, welches willkürlich den Volumenstrom der Spülflüssigkeit steuernd beeinflusst, ist dabei in vorteilhafter Weise in der Drehachse des Düsenarms und hier im Zuführkanal der Spülflüssigkeit angeordnet. Auf Grund dieser Ausbildung wird erreicht, dass keine zusätzlichen Zuführwege sowie Mittel zur Speisung der einzelnen Gruppen von Sprühdüsen mehr erforderlich sind. Zudem entbehrt eine derartige Ausgestaltung eine Umsteuereinrichtung sowie die Unterbringung von zusätzlichen Pumpen im Gehäuse.

Das Mittel als solches nimmt entweder durch den Druck der Spülflüssigkeit und/oder die Rotation des Düsenarms unterschiedliche Lagen zur Freigabe der einen oder anderen Gruppen von Sprühdüsen ein. Dabei umfasst das Mittel in vorteilhafter Weise eine Kugel, die in einem von Spülflüssigkeit durchströmenden kammerartigen Käfig angeordnet ist. Mit dem kammerartigen Käfig wirken - jeweils getrennt voneinander - die Gruppen von Sprühdüsen zusammen, so dass der Volumenstrom entweder über die linke oder die rechte Seite der Kammer geführt wird. Der kammerartige Käfig weist im Zentrum eine Vertiefung auf, wobei sich jeweils beidseitig an die Vertiefung eine erste und eine zweite begrenzte translatorische Führungsbahn für die Kugel anschließt. Somit besteht die Möglichkeit, dass jeweils die erste Führungsbahn mit der einen Gruppe von Sprühdüsen in Verbindung steht, wobei die zweite Führungsbahn mit der anderen Gruppe von Sprühdüsen in Verbindung steht. Durch die willkürliche Lage der Kugel wird jeweils der Kanal auf der gegenüberliegenden Seite freigegeben, so dass der Volumenstrom in den Teilbereich des Armes gelangt. Die Teilbereiche sind aus Gleichgewichtsgründen so gestaltet, dass entweder der innere oder der äußere Bereich durchströmt wird.

Durch das Wechselspülen zwischen oberer / unterer Ebene und mittlerer Ebene entsteht im mittleren Spülraum regelmäßig eine Spülpause, in der kein Volumenstrom zur Verfügung steht. Die Kugel läuft dann in die leicht abgesenkte Vertiefung des kammerartigen Käfigs zurück. Beim Umschalten der Spülebene hat die Kugel dann wieder die Möglichkeit in eine der beiden Seiten gedrückt zu werden, um auf diese Weise entsprechend wieder die eine oder die andere Gruppe von Sprühdüsen zu sperren, so dass über den Verlauf des Programmes eine Wechselwirkung zwischen den beiden Gruppen von Sprühdüsen sich einstellt.

Ein Ausführungsbeispiel der Erfindung wird an Hand der nachstehenden Figuren 1 bis 3 näher erläutert, dabei zeigen:
- Figur 1:: eine Draufsicht auf einen Düsenarm in der Neutralstellung der Kugel,
- Figur 2:: eine Draufsicht auf den Düsenarm, wobei die Kugel in einer ersten sperrenden Lage angeordnet ist und
- Figur 3:: eine weitere Draufsicht auf den Düsenarm, wobei hier die Kugel in einer zweiten sperrenden Lage angeordnet ist.

Die Figuren 1 bis 3 zeigen in isolierter Darstellung in Draufsicht jeweils einen Düsenarm 1, an dem zwei Gruppen 2 und 3 von Sprühdüsen 4 und 5 angeordnet sind.

Dabei werden die Gruppen 2 und 3 von Sprühdüsen 4 und 5 jeweils unabhängig voneinander von durchströmender Spülflüssigkeit angesteuert. Wie aus der Zusammenschau der Figuren 1 bis 3 zu erkennen ist, ist im Bereich des Düsenarmes 1 ein Mittel 6 vorgesehen, welches steuerungsunabhängig jeweils zufällig entweder die eine Gruppe 2 Figur 2 oder die andere Gruppe 3 Figur 3 von Sprühdüsen 4 bzw. 5 an dem Düsenarm 1 für die Spülflüssigkeit freigibt. Wie aus den Figuren 2 und 3 zu erkennen ist, sind hierbei die in Bezug auf die Lage des Mittels 6 jeweils die mit Pfeilen gekennzeichneten Düsen freigegeben.

Wie aus der Figur 1 zu erkennen ist, ist das Mittel 6 in der Drehachse 7 des Düsenarmes 1 angeordnet. Das Mittel 6 liegt dabei im Zuführungskanal der Spülflüssigkeit, der ebenfalls in der Drehachse 7 des Düsenarms 1 vorgehalten wird.

Aus der Zusammenschau der Figuren 1 bis 3, insbesondere auch in Bezug auf den Pfeil 8, der die Bewegungsrichtung des Mittels 6 darstellt, lässt sich nun erkennen, dass das Mittel 6 unterschiedliche Lagen einnimmt, wobei die entsprechende Endlage durch den Druck der Spülflüssigkeit und/oder die Rotation des Düsenarmes 1 bewirkt wird, um die eine oder die andere Gruppe 2, 3 von Sprühdüsen 4, 5 freizugeben. So zeigt die Figur 2 die Freigabe der inneren Düsengruppe 2, wobei die Figur 3 die Freigabe der äußeren Düsengruppe 3 darstellt. Wenn keine Spülflüssigkeit mittels der Umwälzpumpe in das Sprühsystem gefördert und der Düsenarm 1 still steht, liegt das Mittel 6 zentral in der Drehachse 7, dargestellt in der Figur 1.

Wie aus den Figuren 1 bis 3 zu erkennen ist, umfasst das Mittel 6 vorzugsweise eine Kugel 9, die in einem von Spülflüssigkeit durchströmenden kammerartigen Käfig 10 vorgehalten wird. Wie aus der Draufsicht zu erkennen ist, wirken mit dem kammerartigen Käfig 10 jeweils getrennt voneinander die Gruppen 2 und 3 von Sprühdüsen 4 und 5 zusammen. Dabei ist in der Rotationsachse 7 des Düsenarmes 1 in dem kammerartigen Käfig 10 eine nicht näher dargestellte Vertiefung vorgesehen, wobei jeweils beidseitig zur Vertiefung eine erste und eine zweite begrenzte translatorische Führungsbahn 11 und 12 für die Kugel 9 angeordnet ist. Es wird nun aus den Figuren 2 und 3 ersichtlich, dass die erste Führungsbahn 11 mit der einen Gruppe 2 von Sprühdüsen 4 in Verbindung steht, wobei die zweite Führungsbahn 12 mit der anderen Gruppe 3 von Sprühdüsen 5 in Verbindung steht.

Wie schon oben näher erläutert, ergibt sich dadurch ein willkürlicher Steuerungsmechanismus, der insbesondere die aus den beiden Gruppen 2, 3 austretenden Spülflüssigkeitsstrahlen mit einer besonderen Intensität austreten lässt, so dass eine wechselseitige Reinigung des Geschirrs vorgenommen wird. Dies auch dadurch bedingt, dass die Bahnen von Sprühstrahlen wechseln.

## Patentansprüche

1. Geschirrspülmaschine mit einer Umwälzpumpe und mit mindestens einem im Sprühraum vorgesehenen Sprühsystem mit wenigstens zwei Gruppen von Sprühdüsen an einem drehbar gelagerten Düsenarm, wobei die Gruppen von Sprühdüsen jeweils unabhängig voneinander von durchströmender Spülflüssigkeit ansteuerbar sind, **dadurch gekennzeichnet, dass** im Bereich des Düsenarmes (1) ein Mittel (6) vorgesehen ist, welches steuerungsunabhängig, jeweils zufällig entweder die eine oder die andere Gruppe (2), (3) von Sprühdüsen (4), (5) an dem Düsenarm (1) für die Spülflüssigkeit freigibt.

2. Geschirrspülmaschine nach Anspruch 1, **dadurch gekennzeichnet, dass** das Mittel (6) in der Rotationsachse (7) des Düsenarmes (1) angeordnet ist.

3. Geschirrspülmaschine nach Anspruch 2, **dadurch gekennzeichnet, dass** das Mittel (6) im Zuführungskanal der Spülflüssigkeit angeordnet ist.

4. Geschirrspülmaschine nach den Ansprüchen 1 bis 3, **dadurch gekennzeichnet, dass** das Mittel (6) entweder durch den Druck der Spülflüssigkeit und/oder die Rotation des Düsenarmes (1) unterschiedliche Lagen zur Freigabe der einen oder der anderen Gruppe (2), (3) von Sprühdüsen (4), (5) einnimmt.

5. Geschirrspülmaschine nach Anspruch 3, **dadurch gekennzeichnet, dass** das Mittel (6) vorzugsweise eine Kugel (9) umfasst, die in einem von Spülflüssigkeit durchströmenden kammerartigen Käfig (10) angeordnet ist.

6. Geschirrspülmaschine nach Anspruch 4, **dadurch gekennzeichnet, dass** mit dem kammerartigen Käfig (10) jeweils getrennt von einander die Gruppen (2) und (3) von Sprühdüsen (4) und (5) zusammenwirken.

7. Geschirrspülmaschine nach Anspruch 6, **dadurch gekennzeichnet, dass** in der Rotationsachse (7) des Düsenarmes (1) der kammerartige Käfig (10) eine Vertiefung aufweist, wobei jeweils beidseitig zu der Vertiefung eine erste und eine zweite begrenzte translatorische Führungsbahn (11) und (12) für die Kugel (9) angeordnet ist.

8. Geschirrspülmaschine nach Anspruch 7, **dadurch gekennzeichnet, dass** jeweils die erste Führungsbahn (11) mit der einen Gruppe (2) von Sprühdüsen (4) in Verbindung steht, wobei die zweite Führungsbahn (12) mit der anderen Gruppe (3) von Sprühdüsen (5) in Verbindung steht.

## Claims

1. Dishwasher including a circulating pump and at least one spray system provided in the spray chamber with at least two groups of spray nozzles on a rotatably mounted nozzle arm, wherein the groups of spray nozzles are each actuatable independently of one another by means of washing liquid traversing therethrough, **characterised in that** in the region of the nozzle arm (1) a means is provided, which releases, independent of control means and in each case in a random manner, either the one or the other group (2), (3) of spray nozzles (4), (5) on the nozzle arm (1) for the washing liquid.

2. Dishwasher according to claim 1, **characterised in that** the means (6) is disposed in the axis of rotation (7) of the nozzle arm (1).

3. Dishwasher according to claim 2, **characterised in that** means (6) is disposed in the supply channel of the washing liquid.

4. Dishwasher according to claims 1 to 3, **characterised in that**, either through the pressure of the washing liquid and/or the rotation of the nozzle arm (1), the means (6) assumes different positions for releasing the one or the other group (2), (3) of spray nozzles (4), (5).

5. Dishwasher according to claim 3, **characterised in that** the means (6) preferably includes a ball (9), which is disposed in a chamber-like cage (10) that is traversed by washing liquid.

6. Dishwasher according to claim 4, **characterised in that** the groups (2) and (3) of spray nozzles (4) and (5) each interact with the chamber-like cage (10) separately from one another.

7. Dishwasher according to claim 6, **characterised in that** the chamber-like cage (10) includes a recess in the axis of rotation (7) of the nozzle arm (1), wherein a first and a second limited translatory guide path (11) and (12) for the ball (9) are disposed in each case on both sides of the recess.

8. Dishwasher according to claim 7, **characterised in that** in each case the first guide path (11) communicates with the one group (2) of spray nozzles (4), wherein the second guide path (12) communicates with the other group (3) of spray nozzles (5).

## Revendications

1. Lave-vaisselle comportant une pompe de circulation et au moins un système d'aspersion qui est prévu dans la chambre d'aspersion et qui comporte au moins deux groupes de buses d'aspersion sur un bras à buses monté à rotation, les groupes de buses d'aspersion pouvant être commandés indépendamment l'un de l'autre par du liquide de lavage qui s'écoule à travers eux, **caractérisé en ce qu'**il est prévu au niveau du bras à buses (1) un moyen (6) qui, en fonction de la commande, libère chaque fois aléatoirement l'un ou l'autre groupe (2), (3) de buses d'aspersion (4), (5) sur le bras à buses (1) pour le liquide de lavage.

2. Lave-vaisselle selon la revendication 1, **caractérisé en ce que** le moyen (6) est disposé sur l'axe de rotation (7) du bras à buses (1).

3. Lave-vaisselle selon la revendication 2, **caractérisé en ce que** le moyen (6) est disposé dans le canal d'arrivée du liquide de lavage.

4. Lave-vaisselle selon les revendications 1 à 3, **caractérisé en ce que** le moyen (6) occupe différentes positions pour libérer l'un ou l'autre groupe (2), (3) de buses d'aspersion (4), (5) par la pression du liquide de lavage et/ou la rotation du bras à buses (1).

5. Lave-vaisselle selon la revendication 3, **caractérisé en ce que** le moyen (6) comprend de préférence une bille (9) qui est disposée dans une cage (10) en forme de chambre traversée par du liquide de lavage.

6. Lave-vaisselle selon la revendication 4, **caractérisé en ce que** les groupes (2) et (3) de buses d'aspersion (4) et (5) coopèrent séparément l'un de l'autre avec la cage (10) en forme de chambre.

7. Lave-vaisselle selon la revendication 6, **caractérisé en ce que** la cage (10) en forme de chambre comporte un creux sur l'axe de rotation (7) du bras à buses (1), une première et une seconde voies de guidage en translation limitée (11) et (12) pour la bille (9) étant disposées de chaque côté du creux.

8. Lave-vaisselle selon la revendication 7, **caractérisé en ce que** la première voie de guidage (11) est en communication avec un groupe (2) de buses d'aspersion (4), la seconde voie de guidage (12) étant en communication avec l'autre groupe (3) de buses d'aspersion (5).
